# EUROPÄISCHE PATENTSCHRIFT

(11) **EP 3 797 900 B1**
(45) Veröffentlichungstag und Bekanntmachung des Hinweises auf die Patenterteilung: **11.12.2024**
(21) Anmeldenummer: 20187027.6
(22) Anmeldetag: 21.07.2020
(51) Int. Cl.: B22D 18/04, B22D 35/04, B22D 33/00

(54) **VORRICHTUNG ZUM NIEDERDRUCKGIESSEN VON WERKSTÜCKEN MIT EINER SCHWENKBAREN KUPPLUNG**
DEVICE FOR LOW PRESSURE CASTING OF WORKPIECES WITH A TILTING COUPLING
DISPOSITIF POUR LE COULAGE À BASSE PRESSION DE PIÈCES AVEC UN ACCOUPLEMENT INCLINABLE

(30) Priorität: 27.09.2019 DE 102019126108
(43) Veröffentlichungstag der Anmeldung: 31.03.2021
(73) Patentinhaber: Grohe AG, 58653 Hemer (DE)
(72) Erfinder: Romanowski, Carsten, 58638 Iserlohn (DE)

(56) Entgegenhaltungen:
- EP-A1- 0 714 718
- DE-A1- 19 963 216
- GB-A- 855 673
- US-A- 2 852 822
- US-A- 3 054 155
- US-A- 3 329 201

## Beschreibung

Die vorliegende Erfindung betrifft eine Vorrichtung zum Niederdruckgießen von Werkstücken. Mittels der Vorrichtung ist eine Metallschmelze mittels eines Steigrohrs in einen Formhohlraum einer aufgesetzten Gießform verbringbar.

Beim Niederdruckguss wird ein (Gas-)Druck in einem Schmelztiegel durch Einleitung eines Gases erhöht. Hierdurch wird die Metallschmelze durch ein Steigrohr der Vorrichtung entgegen der Schwerkraft senkrecht nach oben in den Formhohlraum der Gießform gedrückt. Während des Verbringens der Metallschmelze in den Formhohlraum kann die Gießform auf der Vorrichtung nicht bewegt werden. Dies kann zu einer ungleichmäßigen Füllung des Formhohlraums bzw. zu Fehlern wie Lunkern und Gasporen in den gefertigten Werkstücken führen.

Aus US 3 054 155 A, US 3 329 201 A, US 2 852 822 A und GB 855 673 A sind Vorrichtungen zum Gießen von Werkstücken bekannt, bei denen eine Gießform schräg an einem Schmelztiegel befestigt sind. Weiterhin ist aus EP 0 714 718 A1 eine Vorrichtung zum Gießen von Werkstücken bekannt, bei der eine Gießform mit einem Gestell auf einem Schmelztiegel angeordnet ist. DE 199 63 216 A1 offenbart eine Gießvorrichtung mit einem Schmelztiegel und einem Steigrohr. Zur Schmelzereinigung oder zum Wechseln des Schmelztiegels ist eine Ofenplatte zusammen mit einer Gießform schwenkbar.

Aufgabe der Erfindung ist es daher, die mit Bezug auf den Stand der Technik geschilderten Probleme zumindest teilweise zu lösen und insbesondere eine Vorrichtung zum Niederdruckgießen von Werkstücken anzugeben, mit denen fehlerhafte Werkstücke vermeidbar sind.

Diese Aufgabe wird gelöst mit einer Vorrichtung gemäß den Merkmalen des unabhängigen Patentanspruchs. Weitere vorteilhafte Ausgestaltungen der Erfindung sind in den abhängigen Patentansprüchen angegeben. Es ist darauf hinzuweisen, dass die in den abhängigen Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Vorrichtung zum Niederdruckgießen von Werkstücken bei, die zumindest die folgenden Komponenten aufweist:
a) einen Schmelztiegel zur Aufnahme einer Metallschmelze,
b) ein Steigrohr, mit dem die Metallschmelze aus dem Schmelztiegel einer Gießform zuführbar ist, und
c) eine Kupplung, über die die Gießform schwenkbar mit der Vorrichtung verbindbar ist, sodass die Metallschmelze der Gießform während des Schwenkens der Gießform zuführbar ist.

Die Vorrichtung dient zum Niederdruckgießen von Werkstücken, bei denen es sich beispielsweise um Armaturenkörper oder Armaturengehäuse für Sanitärarmaturen handeln kann. Sanitärarmaturen dienen insbesondere der bedarfsgerechten Bereitstellung von Flüssigkeiten, wie insbesondere Wasser, an Spülbecken, Waschbecken, Duschen und/oder Badewannen. Hierzu kann der Sanitärarmatur insbesondere ein Kaltwasser mit einer Kaltwassertemperatur und ein Warmwasser mit einer Warmwassertemperatur zuführbar sein. Das Kaltwasser und Warmwasser ist durch die Sanitärarmatur insbesondere, beispielsweise mittels eines Mischventils oder einer (Thermostat-)Mischkartusche, zu einem Mischwasser mit einer gewünschten Mischwassertemperatur mischbar. Die Kaltwassertemperatur beträgt insbesondere maximal 25 °C (Celsius), bevorzugt 1 °C bis 25 °C, besonders bevorzugt 5 °C bis 20 °C und/oder die Warmwassertemperatur insbesondere maximal 90 °C, bevorzugt 25 °C bis 90 °C, besonders bevorzugt 55 °C bis 65 °C. Das Mischventil oder die (Thermostat-)Mischkartusche können in dem Armaturenkörper bzw. Armaturengehäuse der Sanitärarmatur angeordnet sein. Der Armaturenkörper bzw. das Armaturengehäuse können an einem Träger, beispielsweise einer Arbeitsplatte, Spülbecken, Waschbecken, Badewanne oder Dusche, befestigbar sein.

Die Vorrichtung weist einen Schmelztiegel zur Aufnahme einer Metallschmelze auf. Ein Aufnahmeraum des Schmelztiegels für die Metallschmelze kann beispielsweise ein Aufnahmevolumen von 0,001 m³ (Kubikmeter) bis 1 m³ betragen. Die Vorrichtung kann einen Schmelzofen und/oder Warmhalteofen aufweisen, durch den ein Metall oder eine Metalllegierung in dem Schmelztiegel schmelzbar und/oder oberhalb einer Schmelztemperatur warmhaltbar ist. Bei dem Metall kann es sich beispielsweise um Kupfer, Messing, Aluminium, Magnesium, Eisen und/oder Stahl handeln. Der Schmelztiegel kann hierzu zumindest teilweise aus einem feuerfesten Material bestehen, das Temperaturen der Metallschmelze von beispielsweise bis zu 1.500 °C widersteht.

Die Vorrichtung weist ein Steigrohr auf, dessen unteres längsseitiges Ende während des Betriebs der Vorrichtung unterhalb eines Flüssigkeitsspiegels der Metallschmelze in den Aufnahmeraum des Schmelztiegels ragt. Das Steigrohr besteht zumindest teilweise aus einem Material, das den Temperaturen der flüssigen Schmelze, beispielsweise bis zu 1.500 °C, widersteht. Während des Niederdruckgießens wird die Metallschmelze durch das Steigrohr von unten in einen Formhohlraum einer aufgesetzten Gießform gedrückt. Dabei wird die Aufwärtsbewegung der flüssigen Metallschmelze nach dem Gasdruckprinzip bewirkt, d. h. auf die Badoberfläche der Metallschmelze wirkt ein Überdruck, der die Metallschmelze entgegen der Schwerkraft durch das Steigrohr in den Formhohlraum der Gießform drückt. Dies kann durch Druckbeaufschlagung der Metallschmelze in dem Schmelztiegel oder durch Unterdruck in dem Formhohlraum der Gießform geschehen. Der Überdruck in dem Aufnahmeraum des Schmelztiegels kann beispielsweise 0,5 bar bis 3 bar betragen und/oder durch Einleitung eines Gases, wie zum Beispiel (Umgebung-)Luft, in den Aufnahmeraum des Schmelztiegels erzeugbar sein. Der Schmelztiegel kann in einem (gasdichten) Behälter angeordnet sein, in den das Gas einleitbar ist. Der Behälter kann durch einen Deckel (gasdicht) verschlossen sein. Bei der Gießform handelt es sich insbesondere um eine Dauerform, beispielsweise nach Art einer Kokille. Die Gießform besteht insbesondere zumindest teilweise aus Metall. Beim Niederdruckgießen wird die Gießform auf die Vorrichtung bzw. den Deckel der Vorrichtung aufgesetzt, sodass die Schmelze aus dem Schmelztiegel über das Steigrohr in den Formhohlraum der Gießform fließen kann. Die Vorrichtung und die Gießform bilden beim Niederdruckgießen somit eine Einheit, die durch das Steigrohr verbunden ist.

Die Vorrichtung weist zudem eine Kupplung auf, über die die Gießform schwenkbar mit der Vorrichtung verbindbar ist. Hierzu ist die Gießform insbesondere auf die Kupplung aufsetzbar. Die Kupplung ist insbesondere durch die Gießform schwenkbar bzw. bewegbar. Weiterhin ermöglicht die Kupplung Schwenken bzw. Bewegen der Gießform relativ zu der Vorrichtung unter Aufrechterhaltung der Verbindung zwischen dem Steigrohr und der Gießform. Die Kupplung kann insbesondere kardanisch an der Vorrichtung oder dem Deckel der Vorrichtung gelagert sein. Durch die Kupplung kann die Metallschmelze der Gießform auch beim Schwenken der Gießform zugeführt werden. Hierdurch können Fehler wie Lunker und/oder Gasporen in den gefertigten Werkstücken vermieden werden.

Die Gießform kann über die Kupplung um zumindest zwei Achsen schwenkbar mit der Vorrichtung verbindbar sein. Bei den zwei Achsen kann es sich beispielsweise um eine x-Achse und y-Achse handeln, die beispielsweise orthogonal zueinander und horizontal verlaufen können. Zusätzlich kann die Gießform über die Kupplung um eine weitere bzw. dritte Achse schwenkbar mit der Vorrichtung verbindbar sein. Bei der dritten Achse kann es sich um eine z-Achse handeln, die vertikal und/oder orthogonal zu der x-Achse und y-Achse verläuft. Hierdurch ist die Gießform beim Niederdruckgießen relativ zu der Vorrichtung in alle Richtungen schwenkbar bzw. drehbar.

Die Kupplung ist an einem längsseitigen Ende des Steigrohrs angeordnet. Die Kupplung ist insbesondere an demjenigen längsseitigen Ende des Steigrohrs angeordnet, das dem längsseitigen Ende des Steigrohrs gegenüberliegt, mit dem das Steigrohr in die Metallschmelze ragt.

Die Metallschmelze ist durch die Kupplung führbar. Dies bedeutet, dass die Metallschmelze beim Niederdruckgießen durch die Kupplung hindurchfließt.

Die Kupplung kann zumindest teilweise in Form eines Kugelsegments ausgebildet sein. Im Bereich des Kugelsegments weist die Kupplung insbesondere zumindest teilweise eine kugelförmige, kalottenförmige bzw. sphärische Oberfläche auf.

Die Kupplung ist in einer Lagerpfanne schwenkbar gelagert. Die Lagerpfanne dient der Aufnahme der Kupplung. Weiterhin kann die Lagerpfanne insbesondere zumindest teilweise nach Art einer Kugelpfanne ausgebildet sein. Insbesondere ist ein kugelsegmentförmiger Bereich der Kupplung (in alle Richtungen) schwenkbar in der Lagerpfanne bewegbar. Die Kupplung kontaktiert die Lagerpfanne insbesondere mit ihrer kugelförmigen, kalottenförmigen oder sphärischen Oberfläche. Die Lagerpfanne ist insbesondere an der Vorrichtung, an einem Deckel der Vorrichtung oder einem Deckel eines Behälters des Schmelztiegels ausgebildet. Beim Schwenken der Gießform gleitet die Kupplung in der Lagerpfanne.

Die Kupplung kann gegenüber dem Steigrohr schwenkbar sein. Dies kann bedeuten, dass das Steigrohr nicht an der Kupplung befestigt ist. Das Steigrohr kann in diesem Fall insbesondere an der Vorrichtung, einem Deckel der Vorrichtung oder einem Deckel eines Behälters für den Schmelztiegel befestigt sein. Somit ist das Steigrohr relativ zu der Vorrichtung nicht bewegbar. Die Kupplung kann fest mit dem Steigrohr verbunden sein, sodass das Steigrohr mit der Kupplung bewegbar ist. Beim Schwenken der Kupplung wird das Steigrohr somit in dem Schmelztiegel mitbewegt. Hierbei muss gewährleistet werden, dass sich das untere längsseitige Ende des Rohrs immer unter dem Flüssigkeitsspiegel der Metallschmelze befindet.

Das Steigrohr weist einen ersten Schmelzekanal auf, der in einen zweiten Schmelzekanal der Kupplung mündet. Der erste Schmelzekanal erstreckt sich insbesondere von dem ersten längsseitigen Ende bis zum zweiten längsseitigen Ende des Steigrohrs. Der zweite Schmelzekanal erstreckt sich insbesondere durch ein Zentrum der Kupplung.

Der erste Schmelzekanal kann einen ersten Durchmesser aufweisen, der größer ist als ein zweiter Durchmesser des zweiten Schmelzekanals. Hierdurch kann gewährleistet werden, dass beim Schwenken der Kupplung ein Querschnitt des zweiten Schmelzekanals nicht reduziert wird.

Mit der der hier skizzierten Lösung lassen sich deutliche Qualitätsverbesserungen hinsichtlich der Prozessführung und des Gießergebnisses feststellen, wie z. B. ein verbesserter Materialfluss in der Kokille, die Reduzierung/Vermeidung von Lufteinschlüssen oder Lunkern im Material, eine besonders geringe Porosität des Materials.

Weiter wird auch die Möglichkeit eröffenet, einen ggf. auftretenden Gasstoß als Folge eines (unerwünschten) Quarzsprungs gerichtet abzuleiten.

Das Speisersystem ist deutlich vereinfacht ausgeführt, weil man durch die geschickte Füllung genau einen letzten Speisungspunkt erzielen kann, wobei auf geschlossene Speiser ggf. sogar entfallen können.

Zudem erlaubt die Erfindung, dass die Kokille von bzw. mit einem Roboter geführt werden kann.

Die Erfindung sowie das technische Umfeld werden nachfolgend anhand der Figuren näher erläutert. Es ist darauf hinzuweisen, dass die Figuren besonders bevorzugte Ausführungsvarianten der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine erste Ausführungsvariante einer Vorrichtung zum Niederdruckgießen von Werkstücken; und
- Fig. 2:: eine zweite Ausführungsvariante der Vorrichtung zum Niederdruckgießen von Werkstücken.

Die Fig. 1 zeigt er eine erste Ausführungsvariante einer Vorrichtung 1 zum Niederdruckgießen von Werkstücken. Die Vorrichtung 1 umfasst einen Schmelztiegel 2 für eine Metallschmelze 3. Der Schmelztiegel 2 kann durch einen hier nicht gezeigten Schmelzofen oder Warmhalteofen beheizbar sein, um Metalle in dem Schmelztiegel 2 zu der Metallschmelze 3 zu schmelzen oder die Metallschmelze 3 warm zu halten. Weiterhin befindet sich der Schmelztiegel 2 in einem Behälter 17, der durch einen Deckel 18 luftdicht verschlossen ist. Zu Beginn eines Gießvorgangs wird ein Gas 19 in den Behälter 17 geleitet, wodurch ein Druck in dem Behälter 17 steigt. Hierdurch strömt die Metallschmelze 3 durch ein Steigrohr 4 und einen Schmelzeeinlass 21 einer Gießform 5 in einen Formhohlraum 20 der Gießform 5. Die Gießform 5 ist nach Art einer Kokille ausgebildet und kann hier nicht gezeigte Auslässe aufweisen, durch die Luft aus dem Formhohlraum 20 beim Einströmenden der Metallschmelze 3 entweichen kann. Weiterhin ist die Gießform 5 auf eine Kupplung 6 der Vorrichtung 1 aufgesetzt, sodass der Schmelzeeinlass 21 dicht mit dem Steigrohr 4 verbunden ist. Die Kupplung 6 ist nach Art eines Kugelsegments 11 ausgebildet und in einer Lagerpfanne 12 des Deckels 18 gelagert. Hierdurch ist die Kupplung 6 mit der Gießform 5 um eine x-Achse 7 (senkrecht zur Zeichnungsebene), eine y-Achse 8 und eine z-Achse 9 schwenkbar bzw. drehbar. Bei der hier gezeigten ersten Ausführungsvariante der Vorrichtung 1 ist die Kupplung 6 an einem längsseitigen Ende 10 des Steigrohrs 4 fest mit dem Steigrohr 4 verbunden. Beim Schwenken der Gießform 5 bzw. der Kupplung 6 wird das Steigrohr 4 daher ebenfalls verschwenkt. Zudem ist zwischen dem Behälter 17 und dem Deckel 18 eine Feder 22 angeordnet, die den Deckel 18 mit der Kupplung 6 gegen die Gießform 5 drückt. Hierdurch wird gewährleistet, dass das Steigrohr 4 dicht mit dem Schmelzeeinlass 21 der Gießform 5 verbunden ist.

Die Fig. 2 zeigt eine zweite Ausführungsvariante der Vorrichtung 1. Die zweite Ausführungsvariante der Vorrichtung 1 unterscheidet sich von der in der Fig. 1 gezeigten ersten Ausführungsvariante der Vorrichtung 1 lediglich dadurch, dass das Steigrohr 4 nicht mit der Kupplung 6, sondern mit dem Deckel 18 fest verbunden ist. Die Kupplung 6 sowie die Gießform 5 sind daher ohne das Steigrohr 4 in der Lagerpfanne 12 des Deckels 18 um die x-Achse 7, y-Achse 8 und die z-Achse 9 schwenkbar. Das Steigrohr 4 weist hier einen ersten Schmelzekanal 13 mit einem ersten Durchmesser 15 und die Kupplung 6 einen zweiten Schmelzekanal 14 mit einem zweiten Durchmesser 16 auf. Der erste Durchmesser 15 ist größer als der zweite Durchmesser 16, sodass der zweite Schmelzekanal 14 beim Schwenken der Kupplung 6 vollständig geöffnet ist.

Durch die vorliegende Erfindung sind Werkstücke ohne Fehler wie Lunker oder Gasporen durch Niederdruckgießen herstellbar.

### Bezugszeichenliste

- 1: Vorrichtung
- 2: Schmelztiegel
- 3: Metallschmelze
- 4: Steigrohr
- 5: Gießform
- 6: Kupplung
- 7: x-Achse
- 8: y-Achse
- 9: z-Achse
- 10: längsseitiges Ende
- 11: Kugelsegment
- 12: Lagerpfanne
- 13: erster Schmelzekanal
- 14: zweiter Schmelzekanal
- 15: erster Durchmesser
- 16: zweiter Durchmesser
- 17: Behälter
- 18: Deckel
- 19: Gas
- 20: Formhohlraum
- 21: Schmelzeeinlass
- 22: Feder

## Patentansprüche

1. Vorrichtung (1) zum Niederdruckgießen von Werkstücken, aufweisend:
a) einen Schmelztiegel (2) zur Aufnahme einer Metallschmelze (3),
b) ein Steigrohr (4), mit dem die Metallschmelze (3) aus dem Schmelztiegel (2) einer Gießform (5) zuführbar ist, und
c) eine Kupplung (6), über die die Gießform (5) schwenkbar mit der Vorrichtung (1) verbindbar ist, sodass die Metallschmelze (3) der Gießform (5) während des Schwenkens der Gießform (5) zuführbar ist, wobei die Kupplung (6) an einem längsseitigen Ende (10) des Steigrohrs (4) angeordnet ist, wobei die Metallschmelze (3) durch die Kupplung (6) führbar ist, wobei das Steigrohr (4) einen ersten Schmelzekanal (13) aufweist, der in einen zweiten Schmelzekanal (14) der Kupplung (6) mündet, **dadurch gekennzeichnet, dass** die Kupplung (6) in einer Lagerpfanne (12) schwenkbar gelagert ist.

2. Vorrichtung (1) nach Patentanspruch 1, wobei die Gießform (5) über die Kupplung (6) um zumindest zwei Achsen (7, 8, 9) schwenkbar mit der Vorrichtung (1) verbindbar ist.

3. Vorrichtung (1) nach einem der vorhergehenden Patentansprüche, wobei die Kupplung (6) zumindest teilweise in Form eines Kugelsegments (11) ausgebildet ist.

4. Vorrichtung (1) nach einem der vorhergehenden Patentansprüche, wobei die Kupplung (6) gegenüber dem Steigrohr (4) schwenkbar ist.

5. Vorrichtung (1) nach einem der Patentansprüche 1 bis 3, wobei die Kupplung (6) fest mit dem Steigrohr (4) verbunden ist, sodass das Steigrohr (4) mit der Kupplung (6) bewegbar ist.

6. Vorrichtung (1) nach einem der vorhergehenden Patentansprüche, wobei der erste Schmelzekanal (13) einen ersten Durchmesser (15) aufweist, der größer ist als ein zweiter Durchmesser (16) des zweiten Schmelzekanals (14).

## Claims

1. A device (1) for low pressure casting of workpieces, comprising:
a) a melting crucible (2) for receiving a molten metal (3),
b) a riser pipe (4) with which the molten metal (3) can be fed from the melting crucible (2) to a casting mold (5), and
c) a coupling (6) via which the casting mold (5) can be pivotably connected to the device (1) so that the molten metal (3) can be fed to the casting mold (5) during the pivoting of the casting mold (5), wherein the coupling (6) is connected to a longitudinal end (10) of the riser pipe (4), wherein the molten metal (3) can be guided through the coupling (6), wherein the riser pipe (4) has a first melt channel (13) which opens into a second melt channel (14) of the coupling (6), **characterized in that** the coupling (6) is pivotably mounted in a bearing cup (12).

2. The device (1) according to claim 1, wherein the casting mold (5) can be connected to the device (1) via the coupling (6) to be pivotable about at least two axes (7, 8, 9).

3. The device (1) according to any one of the preceding claims, wherein the coupling (6) is at least partially designed in the form of a spherical segment (11).

4. The device (1) according to any one of the preceding claims, wherein the coupling (6) is pivotable with respect to the riser pipe (4).

5. The device (1) according to any one of claims 1 to 3, wherein the coupling (6) is firmly connected to the riser pipe (4), so that the riser pipe (4) can be moved with the coupling (6).

6. The device (1) according to any one of the preceding claims, wherein the first melt channel (13) has a first diameter (15) which is larger than a second diameter (16) of the second melt channel (14).

## Revendications

1. Dispositif (1) pour la coulée sous basse pression de pièces à usiner, comportant :
a) un creuset (2), destiné à recevoir un métal en fusion (3),
b) une colonne montante (4), à l'aide de laquelle le métal en fusion (3) peut être alimenté à partir du creuset (2) vers un moule de coulage (5) et
c) un accouplement (6), par l'intermédiaire duquel le moule de coulage (5) est susceptible d'être assemblé de manière pivotante avec le dispositif (1), de telle sorte que le métal en fusion (3) soit susceptible d'être alimenté vers le moule de coulage (5) pendant le pivotement du moule de coulage (5), l'accouplement (6) étant placé sur une extrémité (10) du côté longitudinal de la colonne montante (4), le métal en fusion (3) pouvant être conduit à travers l'accouplement (6), la colonne montante (4) comportant un premier canal pour masse en fusion (13) qui débouche dans un deuxième canal pour masse en fusion (14) de l'accouplement (6), **caractérisé en ce que** l'accouplement (6) est logé de manière pivotante dans un coussinet de palier (12).

2. Dispositif (1) selon la revendication 1 du brevet, le moule de coulage (5) étant susceptible d'être assemblé par l'intermédiaire de l'accouplement (6) en étant susceptible de pivoter autour d'au moins deux axes (7, 8, 9) avec le dispositif (1).

3. Dispositif (1) selon l'une quelconque des revendications précédentes du brevet, l'accouplement (6) étant conçu au moins en partie sous la forme d'un segment sphérique (11).

4. Dispositif (1) selon l'une quelconque des revendications précédentes du brevet, l'accouplement (6) étant susceptible de pivoter par rapport à la colonne montante (4).

5. Dispositif (1) selon l'une quelconque des revendications 1 à 3 du brevet, l'accouplement (6) étant fixement assemblé avec la colonne montante (4), de telle sorte que la colonne montante (4) soit déplaçable avec l'accouplement (6).

6. Dispositif (1) selon l'une quelconque des revendications précédentes du brevet, le premier canal pour masse en fusion (13) présentant un premier diamètre (15) qui est supérieur à un deuxième diamètre (16) du deuxième canal pour masse en fusion (14).
